# EUROPÄISCHE PATENTSCHRIFT

(11) **EP 1 027 856 B1**
(45) Veröffentlichungstag und Bekanntmachung des Hinweises auf die Patenterteilung: **23.04.2003**
(21) Anmeldenummer: 99124623.2
(22) Anmeldetag: 10.12.1999
(51) Int. Cl.: A47L 9/28

(54) **Vorrichtung zum Saugen**
Suction device
Dispositif d'aspiration

(30) Priorität: 10.02.1999 DE 19905444
(43) Veröffentlichungstag der Anmeldung: 16.08.2000
(73) Patentinhaber: WESSEL-WERK GMBH, 51580 Reichshof-Wildbergerhütte (DE)
(72) Erfinder: Bernert, Helgo, 51766 Engelskirchen (DE); Dilger, Horst, 51597 Morsbach (DE); Geister, Norbert, 65817 Eppstein (DE); Kaffenberger, Dieter, 51674 Wiehl (DE); Krämer, Wilfried, 51580 Reichshof (DE); Riehl, Klaus-Dieter, 57489 Drolshagen (DE)
(74) Vertreter: Albrecht, Rainer Harald, Dr.-Ing.

(56) Entgegenhaltungen:
- EP-A- 0 890 745
- WO-A-99/07272
- US-A- 4 052 767
- US-A- 4 399 585
- US-A- 5 033 151

## Beschreibung

Die Erfindung betrifft eine Vorrichtung zum Saugen mit
einer Bodendüse, die eine elektromotorisch angetriebene Bürstenwalze aufweist,
einem an die Bodendüse angeschlossenen Saugrohr und
einem zu einem Bodenstaubsauger führenden Schlauch,
wobei das Saugrohr mit dem Schlauch durch ein rohrförmiges Griffstück verbunden ist und wobei das Griffstück mit einem Funktionselement ausgerüstet ist, mit dem der Antrieb der Bürstenwalze unabhängig von dem Betrieb des Bodenstaubsaugers ein- und ausschaltbar ist.

Eine Vorrichtung des beschriebenen Aufbaus ist aus US 4 654 924 bekannt. Das Griffstück der bekannten Saugvorrichtung ist als Handhabungsgerät mit allen für den Saugbetrieb wesentlichen Bedienungselementen ausgerüstet. Es weist einen Ein/Ausschalter für das Sauggebläse des Bodenstaubsaugers, Taster zur Regulierung der Gebläsedrehzahl, Anzeigen in Form von LED's und Displays sowie außerdem einen Ein/Ausschalter für den elektromotorischen Antrieb der Bürstenwalze auf. Der dem Bürstenwalzenantrieb zugeordnete Ein/Ausschalter ist zusammen mit anderen Schaltern und Anzeigeeinrichtungen auf einem Bedienfeld angeordnet. Durch die Anordnung aller für den Saugbetrieb wesentlichen Bedienungselemente am Griffstück soll die Handhabung der Vorrichtung beim Saugvorgang vereinfacht und der Bedienungskomfort verbessert werden.

Bei einem aus DE-A 26 44 697 bekannten Saugreinigungsgerät ist das zwischen Saugrohr und Saugschlauch angeordnete Griffstück mit einem Sensorschalter ausgerüstet, durch dessen Berührung das Sauggebläse des an den Saugschlauch angeschlossenen Bodenstaubsaugers eingeschaltet wird. Die Schaltungsanordnung kann so eingerichtet sein, dass das Sauggebläse selbsttätig abschaltet, wenn das Griffstück aus der Hand gelegt wird. Mit dem Sauggebläse werden etwaige, an den Stromkreis des Sauggebläses angeschlossene elektrische Zusatzgeräte mit abgeschaltet.

Bei der eingangs beschriebenen Vorrichtung kann die elektromotorisch angetriebene Bürstenwalze einen textilen Bodenbelag schädigen, wenn z.B. bei kurzzeitigen Unterbrechungen des Saugvorganges die Bodendüse mit rotierender Bürstenwalze abgestellt wird. Um eine Schädigung empfindlicher Böden durch Fehlbedienungen zu vermeiden, ist es bekannt, die Bodendüse mit einem Bewegungssensor auszurüsten, der bei einem detektierten Stillstand der Düse den Antrieb der Bürstenwalze abschaltet (US 2 323 554, DE-A 43 43 432).

Die Schaltung des elektromotorischen Antriebs durch einen Bewegungssensor hat jedoch den gravierenden Nachteil, dass die Bürstenwalze sich durch eine unbeabsichtigte Bewegung der Bodendüse plötzlich in Bewegung setzen kann, ohne dass dies von dem Benutzer erwartet wird. Dadurch resultiert ein beachtliches Verletzungsrisiko. Um das Verletzungsrisiko zu mindern, ist ein zusätzlicher Sicherheitsschalter erforderlich, der den Antrieb der Bürstenwalze abschaltet, sobald die Bodendüse vom Boden abgehoben wird. Als Sicherheitsschalter eignet sich beispielsweise ein bodenseitiges Tastelement, das durch eine vertikale Stellbewegung den Elektromotor der Bürstenwalze schaltet (JP-A 4 327 821). Als Sicherheitsschalter ist auch ein Unterdrucksensor einsetzbar, der nach Maßgabe des gemessenen Unterdrucks den Antrieb der Bürstenwalze ein- und ausschaltet. Bei großem Unterdruck, der für den Betrieb auf einem Teppichboden charakteristisch ist, wird der Antrieb eingeschaltet. Wird die Bodendüse vom Boden abgehoben oder auf einem glatten Untergrund eingesetzt, erfolgt eine Abschaltung der Bürstenwalze.

Zusatzeinrichtungen an einer Bodendüse, die einerseits aus einem Bewegungssensor und andererseits aus einem separaten Sicherheitsschalter zur Minderung des Verletzungsrisikos bestehen, sind aufwendig. Oft steht auch der Einbauraum für die Unterbringung eines Bewegungssensors und eines zusätzlichen Sicherheitsschalters nicht zur Verfügung. In DE-A 43 43 432 (Fig. 3 und 4) wird vorgeschlagen, die Bodendüse mit einem elektromechanischen Schalter auszurüsten, der sowohl die Funktion eines Bewegungssensors als auch eines Lagesensors erfüllt. Der Lagesensor spricht als Sicherheitsschalter an, wenn die Bodendüse über Kopf gedreht wird. Es bleibt ein erhebliches Verletzungsrisiko, da die Bürstenwalze sich unvermittelt in Bewegung setzen kann, wenn die Bodendüse vom Boden zwar abgehoben, aber nicht über Kopf gedreht wird.

Der Erfindung liegt die Aufgabe zugrunde, die eingangs beschriebene Vorrichtung so weiter auszubilden, dass eine automatische Abschaltung des Bürstenwalzenantriebs gewährleistet ist, sobald der Saugvorgang unterbrochen wird, und dass außerdem die Gefahr einer Verletzung durch die rotierende Bürstenwalze weitgehend eliminiert ist.

Die Aufgabe wird erfindungsgemäß durch den Gegenstand der Ansprüche 1 und 8 gelöst. Sobald der Benutzer den Saugvorgang unterbricht und das zumindest mit einer Hand geführte Griffstück loslässt, erfolgt unmittelbar oder mit einer geringen Zeitverzögerung eine Abschaltung des Bürstenwalzenantriebs. Das Sauggebläse des Bodenstaubsaugers kann unverändert weiterlaufen und ist durch einen separaten Ein/Ausschalter schaltbar. Ein Verletzungsrisiko durch die rotierende Bürstenwalze ist weitgehend eliminiert, da durch das Saugrohr, das beispielsweise als Teleskoprohr eine Länge von 500 mm bis 1100 mm aufweist, ein großer Abstand zwischen dem Funktionselement und der Bürstenwalze gewahrt ist. Eine Fehlbedienung dergestalt, dass mit einer Hand das fernliegende Funktionselement betätigt und mit der anderen Hand die Bodendüse nahe der Bürstenwalze erfasst wird, ist ausgeschlossen. Die erfindungsgemäße Lehre erlaubt auf überraschend einfache Weise eine funktionssichere Abschaltung der rotierenden Bürstenwalze, wenn die Bodendüse abgestellt wird, und zugleich schützt sie den Benutzer wirksam vor einer Verletzung durch die rotierende Bürstenwalze. Die erfindungsgemäße Lehre zeichnet sich durch den weiteren Vorteil aus, dass sie keinen zusätzlichen Einbauraum in der Bodendüse beansprucht.

Im Hinblick auf die konstruktive Ausführung der erfindungsgemäßen Lehre bieten sich verschiedene Möglichkeiten an. Das Funktionselement kann aus einem federbelasteten Bedienhebel sowie einem von dem Bedienhebel betätigbaren Taster, der z.B. als Mikroschalter ausgeführt ist, bestehen. Als Funktionselement eignen sich ferner Sensoren, die bei einer Berührung des Griffstückes ansprechen. In Betracht kommen beispielsweise Wärmesensoren, kapazitive Sensoren, Lichtsensoren und dergleichen.

Die Umsetzung des Erkennungssignals in einen Schaltvorgang ist ebenfalls auf verschiedene Weise technisch realisierbar. Die einfachste Lösung besteht darin, dass das Funktionselement in eine von dem Bodenstaubsauger zum Bürstenwalzenantrieb geführte Energieversorgungsleitung eingebunden ist. Das Funktionselement ist zweckmäßig als Taster ausgeführt, der unmittelbar oder mittelbar über einen Bedienhebel bei Erfassen des Griffstückes betätigbar ist und den Stromkreis zum Antrieb der Bürstenwalze schließt sowie den Stromkreis unterbricht, sobald das Griffstück losgelassen wird.

Eine andere Ausführung der Erfindung sieht vor, dass die Bodendüse eine elektronische Schaltungsanordnung enthält, die Signale des Funktionselementes verarbeitet und den Antrieb der Bürstenwalze schaltet. Die Signalübertragung kann leitungsgebunden über ein Kabel erfolgen. Bevorzugt ist eine Ausführung, bei der die Bodendüse sowie das Funktionselement Einrichtungen für eine drahtlose Signalübertragung, z.B. durch Infrarot, Ultraschall oder Funk, aufweisen. Die Energie für die Sensorik und Signalübertragung kann durch eine im Griffstück angeordnete Batterie bereitgestellt werden. Ferner besteht die Möglichkeit, in dem rohrförmigen Kanal des Griffstückes eine vom Luftstrom angetriebene Turbine anzuordnen, die einen Generator zur Stromversorgung des Funktionselementes treibt. Schließlich besteht die Möglichkeit, das Griffstück außerhalb des Handgriffbereiches mit Solarzellen für die Stromversorgung des Funktionselementes zu bestücken.

Die Verarbeitung des Erkennungssignals erfolgt durch eine Elektronik in der Bodendüse. Die dafür vorgesehen Schaltungsanordnung kann ein Zeitglied enthalten und so ausgebildet sein, dass die Abschaltung des Bürstenwalzenantriebs bei ausbleibendem Signal mit einer vorgegebenen zeitlichen Verzögerung erfolgt.

Das Funktionselement ist bei entsprechender Formgestaltung des Griffstückes in das Griffstück integrierbar. Das Funktionselement kann aber auch als separates, nachträglich am Griffstück befestigbares Bauteil ausgeführt werden. Bei dieser Ausführung weist das Funktionselement ein am Griffstück befestigbares Gehäuse auf, an dem vorzugsweise ein federbelasteter Bedienhebel gehalten ist. Das Gehäuse kann ein Batteriefach sowie Einrichtungen für die Signalerkennung und Signalübertragung enthalten. In weiterer Ausgestaltung lehrt die Erfindung, dass das Funktionselement durch einen separaten Schalter ausschaltbar ist. Bei ausgeschaltetem Funktionselement ist der Antrieb der Bürstenwalze abgeschaltet und kann nicht in Betrieb gesetzt werden. Damit hat der Benutzer die Möglichkeit, die Bodendüse ohne rotierende Düsenwalze zu verwenden. Das ist vorteilhaft beim Saugen von empfindlichen Bodenbelägen, sehr hochflorigen Teppichen und Glattböden. Besteht das Funktionselement aus einem von einem Bedienhebel betätigbaren Taster, so bietet sich auch die Möglichkeit an, eine Einrichtung vorzusehen, mit der der Bedienhebel des Funktionselementes in der Funktionsstellung, bei der der Antrieb der Bürstenwalze abgeschaltet ist, mechanisch blockierbar ist.

Im folgenden wird die Erfindung anhand einer lediglich ein Ausführungsbeispiel darstellenden Zeichnung näher erläutert. Es zeigen schematisch:
- Fig. 1: eine Vorrichtung zum Saugen,
- Fig. 2: einen Ausschnitt aus der in Fig. 1 dargestellten Vorrichtung, teilweise im Längsschnitt, und
- Fig. 3: den Schnitt A-A aus Fig. 2.

Die in Fig. 1 dargestellte Vorrichtung besteht in ihrem grundsätzlichen Aufbau aus einer Bodendüse 1, einem an die Bodendüse 1 angeschlossenen Saugrohr 2 sowie einem zu einem Bodenstaubsauger 3 führenden Schlauch 4. Die Bodendüse 1 weist eine elektromotorische Bürstenwalze auf. Das Saugrohr 2 und der Schlauch 4 sind durch ein rohrförmiges Griffstück 5 verbunden.

Das Griffstück 5 ist mit einem Funktionselement 6 ausgerüstet, welches bei Erfassen des Griffstückes 5 den Antrieb der Bürstenwalze einschaltet und den Antrieb wieder ausschaltet, sobald das Griffstück 5 losgelassen wird. Die Fig. 2 und 3 zeigen eine mögliche Ausführung dieses Funktionselementes 6. Im dargestellten Ausführungsbeispiel weist das Funktionselement 6 ein am Griffstück 5 befestigbares, z.B. anclipsbares Gehäuse 7 auf, an dem ein federbelasteter Bedienhebel 8 gehalten ist. Der Bedienhebel 8 arbeitet auf einen als Mikroschalter ausgebildeten Taster 9. Der Mikroschalter 9 ist auf einer Platine 10 angeordnet, die eine Schaltungsanordnung zur Signalverarbeitung und drahtlosen Signalübertragung, z.B. durch einen Infrarot-Sender 11, aufweist. Die Energie für Sensorik und Signalübertragung wird durch Batterien 12 bereitgestellt, die in einem Batteriefach des Gehäuses 7 angeordnet sind.

Die Bodendüse 1 enthält eine elektronische Schaltungsanordnung, die die Signale des Funktionselementes 6 verarbeitet und den Antrieb der Bürstenwalze schaltet.

## Patentansprüche

1. Vorrichtung zum Saugen mit
einer Bodendüse (1), die eine elektromotorisch angetriebene Bürstenwalze aufweist,
einem an die Bodendüse (1) angeschlossenen Saugrohr (2) und
einem zu einem Bodenstaubsauger (3) führenden Schlauch (4),
wobei das Saugrohr (12) mit dem Schlauch (4) durch ein rohrförmiges Griffstück (5) verbunden ist und wobei das Griffstück (5) mit einem Funktionselement (6) ausgerüstet ist, mit dem der Antrieb der Bürstenwalze unabhängig von dem Betrieb des Bodenstaubsaugers (3) ein- und ausschaltbar ist, **dadurch gekennzeichnet, dass** das Funktionselement (6) einen bei einer Berührung des Griffstückes 5 ansprechenden Sensor aufweist und bei Erfassen des Griffstückes (5) den Antrieb der Bürstenwalze einschaltet und den Bürstenwalzenantrieb wieder ausschaltet, sobald das Griffstück (5) losgelassen wird.

2. Vorrichtung nach Anspruch 1, **dadurch gekennzeichnet, dass** das Funktionselement (6) in eine von dem Bodenstaubsauger (3) zum Bürstenwalzenantrieb geführte Energieversorgungsleitung eingebunden ist.

3. Vorrichtung nach Anspruch 1 oder 2, **dadurch gekennzeichnet, dass** die Bodendüse (1) eine elektronische Schaltungsanordnung enthält, die Signale des Funktionselementes (6) verarbeitet und den Antrieb der Bürstenwalze schaltet.

4. Vorrichtung nach Anspruch 3, **dadurch gekennzeichnet, dass** die Bodendüse (1) sowie das Funktionselement (6) Einrichtungen für eine drahtlose Signalübertragung (11) aufweisen.

5. Vorrichtung nach Anspruch 3 oder 4, **dadurch gekennzeichnet, dass** die Schaltungsanordnung ein Zeitglied enthält und so ausgebildet ist, dass die Abschaltung des Bürstenwalzenantriebes bei ausbleibendem Signal mit einer vorgegebenen zeitlichen Verzögerung erfolgt.

6. Vorrichtung nach einem der Ansprüche 3 bis 5, **dadurch gekennzeichnet, dass** in dem rohrförmigen Kanal des Griffstückes (5) eine vom Luftstrom angetriebene Turbine angeordnet ist, die einen Generator zur Stromversorgung des Funktionselementes (6) treibt.

7. Vorrichtung nach einem der Ansprüche 3 bis 5, **dadurch gekennzeichnet, dass** das Griffstück (5) außerhalb des Handgriffbereiches mit Solarzellen für die Stromversorgung des Funktionselementes bestückt ist.

8. Vorrichtung zum Saugen mit
einer Bodendüse (1), die eine elektromotorisch angetriebene Bürstenwalze aufweist,
einem an die Bodendüse (1) angeschlossenen Saugrohr (2) und
einem zu einem Bodenstaubsauger (3) führenden Schlauch (4) ,
wobei das Saugrohr (12) mit einem Schlauch (4) durch ein rohrförmiges Griffstück (5) verbunden ist und wobei das Griffstück (5) mit einem Funktionselement (6) ausgerüstet ist, mit dem der Antrieb der Bürstenwalze unabhängig von dem Betrieb des Bodenstaubsaugers (3) ein- und ausschaltbar ist, **dadurch gekennzeichnet, dass** das Funktionselement ein am Griffstück (5) befestigbares Gehäuse (7) aufweist, an dem ein federbelasteter Bedienhebel (8) gehalten ist, der bei Erfassung des Griffstückes (5) betätigt wird und den Antrieb der Bürstenwalze einschaltet sowie den Bürstenwalzenantrieb wieder ausschaltet, sobald das Griffstück (5) losgelassen wird, und dass das Gehäuse (7) ein Batteriefach (12) sowie Einrichtungen für die Signalerkennung und Signalübertragung enthält
wobei die Bodendüse (1) eine elektronische Schaltungsanordnung enthält, die Signale des Funktionselementes (6) verarbeitet und den Antrieb der Bürstenwalze schaltet.

9. Vorrichtung nach einem der Ansprüche 1 bis 8, **dadurch gekennzeichnet, dass** das Funktionselement (6) durch einen separaten Schalter ausschaltbar ist.

10. Vorrichtung nach Anspruch 8, **dadurch gekennzeichnet, dass** der Bedienhebel (8) des Funktionselementes (6) in der Funktionsstellung, bei der der Antrieb der Bürstenwalze abgeschaltet ist, mechanisch blockierbar ist.

## Claims

1. A vacuum-cleaning device with
a bottom nozzle (1), which has an electromotor-driven brush roll,
a suction pipe (2) connected to the bottom nozzle (1) and
a hose (4) leading to a floor-type vacuum cleaner (3),
whereby the suction pipe (2) is connected to the hose (4) by means of a tubular grip (5) and whereby the grip (5) is equipped with a functional element (6), with which the drive of the brush roll can be switched on or off independently of the drive of the floor-type vacuum cleaner (3), **characterised in that** the functional element (6) has a sensor which responds when the grip (5) is touched and which, when the grip (5) is gripped, switches on the drive of the brush roll and switches off the brush roll drive again as soon as the grip (5) is released.

2. The device according to claim 1, **characterised in that** the functional element (6) is linked into a power supply line passed from the floor-type vacuum cleaner (3) to the brush roll drive.

3. The device according to claim 1 or 2, **characterised in that** the bottom nozzle (1) contains an electronic circuit arrangement, which processes signals from the functional element (6) and actuates the drive of the brush roll.

4. The device according to claim 3, **characterised in that** the bottom nozzle (1) and the functional element (6) have devices for a wireless signal transmission (11).

5. The device according to claim 3 or 4, **characterised in that** the circuit arrangement contains a timing element and is designed in such a way that the switching-off of the brush roll drive takes place with a preselected time delay in the absence of a signal.

6. The device according to any one of claims 3 to 5, **characterised in that** a turbine driven by the airflow is arranged in the tubular channel of the grip (5), said turbine driving a generator for the power supply of the functional element (6).

7. The device according to any one of claims 3 to 5, **characterised in that** the grip (5) is equipped, outside the hand-grip area, with solar cells for the power supply of the functional element.

8. A vacuum-cleaning device with
a bottom nozzle (1), which has an electromotor-driven brush roll,
a suction pipe (2) connected to the bottom nozzle (1) and
a hose (4) leading to a floor-type vacuum cleaner (3),
whereby the suction pipe (12) is connected to a hose (4) by means of a tubular grip (5) and whereby the grip (5) is equipped with a functional element (6), with which the drive of the brush roll can be switched on or off independently of the floor-type vacuum cleaner (3), **characterised in that** the functional element has a housing (7) fixable to the grip (5), on which housing a spring-loaded operating lever (8) is held, which is actuated when the grip (5) is gripped and which switches on the drive of the brush roll and switches off the brush roll drive again as soon as the grip (5) is released, and that the housing (7) contains a battery compartment (12) as well as devices for the signal recognition and signal transmission,
whereby the bottom nozzle (1) contains an electronic circuit arrangement, which processes signals from the functional element (6) and switches the drive of the brush roll.

9. The device according to any one of claims 1 to 8, **characterised in that** the functional element (6) can be switched off by a separate switch.

10. The device according to claim 8, **characterised in that** the operating lever (8) of the functional element (6) can be mechanically blocked in the functional position in which the drive of the brush roll is switched off.

## Revendications

1. Dispositif pour aspiration comportant
une buse de sol (1) qui présente un rouleau à brosse commandé par moteur électrique,
un tuyau d'aspiration (2) raccordé à la buse de sol (1) et
un tuyau (4) menant à l'aspirateur de sol (3),
le tuyau d'aspiration (12) étant relié au tuyau (4) par un manche de forme tubulaire (5) et le manche (5) étant équipé d'un élément fonctionnel (6) grâce auquel peut être activée et désactivée la commande du rouleau à brosse indépendamment du fonctionnement de l'aspirateur de sol (3), **caractérisé en ce que** l'élément fonctionnel (6) présente un capteur agissant lors d'un contact avec le manche (5) et, lorsqu'on saisit le manche (5) active la commande du rouleau à brosse et désactive de nouveau la commande du rouleau à brosse dès qu'on lâche le manche (5).

2. Dispositif selon la revendication 1, **caractérisé en ce que** l'élément fonctionnel (6) est intégré dans une conduite d'alimentation en énergie allant de l'aspirateur de sol (3) à la commande du rouleau à brosse.

3. Dispositif selon la revendication 1 ou 2, **caractérisé en ce que** la buse de sol (1) comporte un agencement de circuits électroniques qui traite les signaux de l'élément fonctionnel (6) et active la commande du rouleau à brosse.

4. Dispositif selon la revendication 3, **caractérisé en ce que** la buse de sol (1) ainsi que l'élément fonctionnel
(6) présentent des dispositifs pour une transmission sans fil des signaux (11).

5. Dispositif selon la revendication 3 ou 4, **caractérisé en ce que** l'agencement de circuits contient un élément de temporisation et est conçu de manière à ce que la désactivation de la commande du rouleau à brosse se produise en cas d'absence de signal avec un retardement prédéterminé.

6. Dispositif selon une des revendication 3 à 5, **caractérisé en ce que** se trouve dans le canal de forme tubulaire du manche (5) une turbine commandée par courant d'air, qui actionne un générateur pour l'alimentation en courant de l'élément fonctionnel (6).

7. Dispositif selon une des revendication 3 à 5, **caractérisé en ce que** le manche (5) est équipé à l'extérieur de la zone de préhension de cellules solaires pour l'alimentation en courant de l'élément fonctionnel.

8. Dispositif pour aspiration comportant
une buse de sol (1) qui présente un rouleau à brosse commandé par moteur électrique,
un tuyau d'aspiration (2) raccordé à la buse de sol (1) et
un tuyau (4) menant à l'aspirateur de sol (3),
le tuyau d'aspiration (12) étant relié à un tuyau (4) par un manche de forme tubulaire (5) et le manche (5) étant équipé d'un élément fonctionnel (6) grâce auquel peut être activée et désactivée la commande du rouleau à brosse indépendamment du fonctionnement de l'aspirateur de sol (3), **caractérisé en ce que** l'élément fonctionnel présente un boîtier (7) pouvant être fixé sur le manche (5), sur lequel est maintenu un levier de commande (8) chargé par ressort qui est actionné lorsqu'on saisit le manche (5) et active la commande du rouleau à brosse et désactive de nouveau la commande du rouleau à brosse dès qu'on lâche le manche (5), et que le boîtier (7) comporte un compartiment à piles (12) ainsi que des dispositifs pour la reconnaissance des signaux et la transmission des signaux, la buse de sol (1) comportant un agencement de circuits électroniques qui traite les signaux de l'élément fonctionnel (6) et actionne la commande du rouleau à brosse.

9. Dispositif selon une des revendications 1 à 8, **caractérisé en ce que** l'élément fonctionnel (6) peut être désactivé à l'aide d'un interrupteur séparé.

10. Dispositif selon une la revendication 8, **caractérisé en ce que** le levier de commande (8) de l'élément fonctionnel (6) peut être bloqué mécaniquement dans la position de fonctionnement dans laquelle la commande du rouleau à brosse est désactivée.
